# EUROPÄISCHE PATENTSCHRIFT

(11) **EP 2 987 935 B1**
(45) Veröffentlichungstag und Bekanntmachung des Hinweises auf die Patenterteilung: **24.04.2024**
(21) Anmeldenummer: 15181237.7
(22) Anmeldetag: 17.08.2015
(51) Int. Cl.: E06B 3/20, E06B 3/30, E06B 3/66, E06B 3/70

(54) **FENSTER**
WINDOW
FENETRE

(30) Priorität: 18.08.2014 AT 505722014
(43) Veröffentlichungstag der Anmeldung: 24.02.2016
(73) Patentinhaber: IFN-Holding AG, 4050 Traun (AT)
(72) Erfinder: HOCHREITER, Herbert, 4048 Puchenau (AT)
(74) Vertreter: Burger, Hannes

(56) Entgegenhaltungen:
- EP-A2- 1 772 584
- EP-A2- 2 275 636
- EP-A2- 2 803 804
- DE-A1- 2 314 303
- DE-A1- 2 702 156
- DE-A1- 3 242 909
- DE-C1- 3 917 491

## Beschreibung

Die Erfindung betrifft ein Fenster mit einem Rahmen aus miteinander verbundenen Profilelementen.

Aufgrund unterschiedlichster Stilrichtungen im Bauwesen und unterschiedlichster Kundenwünsche müssen Fensterhersteller heute eine Vielzahl an verschiedenen Fensterprofilen zur Verfügung stellen. Dies betrifft sowohl die Profilgeometrie an sich als auch die sichtbaren Oberflächen. Bedingt durch die unterschiedlichen Profilgeometrien sind häufig Änderungen an Maschineneinstellungen vorzunehmen, um die entsprechenden Aufnahmen für, die diversen Beschläge, wie z.B. Bänder, Verschlüsse oder Griffe, herzustellen. Die Profile werden nach der Bearbeitung mit teils sehr aufwändigen Verfahren zum Rahmen gefügt.

Die Dokumente DE2314303A1, DE3242909A1 und DE2702156A1 zeigen bekannte Fenster.

Die Aufgabe der vorliegenden Erfindung ist es, die Herstellung eines Fensters zu vereinfachen.

Diese Aufgabe wird bei dem voranstehend genannten Fenster durch ein Fenster nach Anspruch 1 gelöst, wobei der Rahmen des Fensters ein rahmenartiges selbsttragendes Kernelement umfasst, das miteinander verbundene Profilelemente umfasst, wobei die Profilelemente als Formteile aus einem Kunststoffschaum hergestellt sind und wobei die Profilelemente auf zumindest einer Oberfläche eine Beplankung aus einem zum Kunststoffschaum der Profilelemente unterschiedlichen Werkstoff aufweisen. Von Vorteil ist dabei, dass der Formteil bereits in der fertigen Ausführung des Profilelementes hergestellt werden kann, d.h. dass bereits sämtliche Ausnehmungen für die Beschläge, etc., in der Formgebung des Profilelementes berücksichtigt werden können, sodass keine spanende Nachbearbeitung hierfür erforderlich ist, insbesondere die lauten Fräsarbeiten am Profilelement, bei denen zudem unter anderem auch entsprechend viel Staub anfällt, entfallen können. Es ist somit möglich, ein Fenster ohne aufwändige Nachbearbeitung herstellen zu können. Darüber hinaus bietet die Verwendung von Formteilen aus Kunststoffschaum einerseits den Zusatznutzen, dass damit die Wärmedämmung des Fensters verbessert wird, und dass andererseits die Formausfüllung und damit die Einhaltung geringer Toleranzen verbessert werden kann. Da das Kernelement und damit der daraus hergestellte Kernrahmen selbsttragend sind, kann dieses bzw. dieser die gesamte Last, die beispielsweise durch das Glaselement, wie z.B. ein Mehrscheibenisolierglas, verursacht wird, aufnehmen. Es ist damit möglich, die äußere und/oder innere Oberfläche des Fensters frei von statischen Einschränkungen durch einfache Beplankung zu gestalten. Es ist also mit dem Fenster möglich, mit weniger unterschiedlichen Profilen eine Vielzahl an verschieden gestalteten Fenstern herzustellen, wobei zudem der Bearbeitungsaufwand in der Fensterfertigung reduziert werden kann.

Der Rahmen kann als Blendrahmen oder als Flügelrahmen ausgebildet sein, wodurch die voranstehend genannten Effekte bei einem Fenster in größerem Umfang realisiert werden können, da somit sämtliche Rahmenteile eines Fensters entsprechend der Erfindung ausgebildet werden können. Der Blendrahmen ist dabei jener Teil des Fensters, an dem der Flügelrahmen, der das Glaselement trägt, im geschlossenen Zustand anliegt.

Nach einer Ausführungsvariante des Fensters ist vorgesehen, dass die Profilelemente mittels Formschäumen oder Spritzguss hergestellt sind. Es kann damit die Genauigkeit der Profilelemente verbessert werden. Zudem kann die Taktzeit zur Herstellung der Profilelemente verkürzt werden. Darüber hinaus kann durch einen einfachen Werkzeugwechsel eine breitere Palette an Normteilen hergestellt werden.

Der Kunststoffschaum weist bevorzugt ein Raumgewicht von mindestens 80 kg/m³ auf. Die Profilelemente bestehen damit aus einem sehr kompakten Schaumstoff, wodurch die mechanische Festigkeit verbessert werden kann. Darüber hinaus können damit auch die Wärmedämmungseigenschaften der Profilelemente verbessert werden.

Erfindungsgemäß, weisen die Profilelemente eine ausgebildete Ecke und einen ablängbaren Bereich auf. Es kann damit auf die aufwändige Eckausbildung bzw. die Fügung der Profilelemente in den Ecken verzichtet werden, wodurch deren Montage vereinfacht wird. Durch den ablängbaren Bereich ist es wiederum möglich, das rahmenartige Kernelement des Fensters aus einer höheren Anzahl an Standard-Profilelementen herzustellen, wodurch auf Kundensonderwünsche schneller reagiert werden kann.

Es kann weiter vorgesehen sein, dass innerhalb der Profilelemente zumindest ein Zugstab angeordnet ist, wodurch die Biegefestigkeit und Torsionsfestigkeit des rahmenartigen Kernelementes verbessert wird. Durch das Einschäumen des Zugstabes kann dessen Anbindung an die Profilelemente verbessert werden.

Nach einer anderen Ausführungsvariante des Fensters kann innerhalb der Profilelemente zumindest ein Verstärkungselement angeordnet sein. Es wird damit eine bessere Montagemöglichkeit für die diversen Beschläge an die Profilelemente geschaffen, wobei wiederum von Vorteil ist, dass dieses zumindest eine Verstärkungselement eingeschäumt ist, d.h. während der Herstellung der Profilelemente bereits vorgesehen wird, wodurch die Einbindung des zumindest einen Verstärkungselementes in das jeweilige Profilelement verbessert wird. Andererseits kann durch die Anordnung des zumindest einen Verstärkungselementes die Funktionssicherheit von Beschlägen, etc. über einen längeren Zeitraum gewährleistet werden. Beispielsweise kann damit das Lockern bzw. Ausleiern von Beschlägen über einen längeren Benutzungszeitraum besser verhindert werden.

Zur Verbesserung der Druckfestigkeit der Profilelemente kann vorgesehen sein, dass der Kunststoffschaum eine Stauchhärte nach DIN 53421von mindestens 3 N/mm² aufweist.

Vorzugsweise ist der Kunststoffschaum aus einem duroplastischen Kunststoff hergestellt. Es kann damit die Beständigkeit, insbesondere die Temperaturbeständigkeit, des Fensters verbessert werden, sodass dieses aufgrund der über die Jahreszeiten betrachteten Temperaturbelastung weniger Angriff für einen Verzug bietet.

Es ist aber auch möglich den Kunststoffschaum aus einem thermoplastischen Kunststoff herzustellen. Es wird damit die Verbindung von mehreren Profilelementen vereinfacht, indem diese miteinander verschweißt werden können. Darüber hinaus sind thermoplastische Kunststoffschäume mittels Spritzgusstechnik einfacher herstellbar. Zudem kann damit auch eine bessere Verbindbarkeit des rahmenartigen Kernelementes des Fensters mit weiteren Bestandteilen des Fensters, wie z.B. der Beplankung, erreicht werden.

Es kann weiter vorgesehen werden, dass die Profilelemente formschlüssig miteinander verbunden sind. Dazu werden die Formschlusselemente bereits in der Formgebung des Formteils berücksichtigt, sodass die Profilelemente insbesondere eine vorgegebene Fügerichtung für den Zusammenbau aufweisen. Mittels der formschlüssigen Verbindung kann der Montageaufwand reduziert werden.

Nach einer weiteren Ausführungsvariante des Fensters kann vorgesehen sein, dass der Kunststoffschaum faserverstärkt ist. Durch die Faserverstärkung wird dem Kunststoffschaum an sich eine höhere Festigkeit verliehen, wodurch in der Folge das rahmenartige Kernelement des Fensters ebenfalls eine höhere mechanische Festigkeit aufweist.

Weiter kann vorgesehen sein, dass in zumindest einem der Profilelemente zumindest eine Ausfachung für einen Beschlag ausgebildet ist, die nicht spanend hergestellt ist. Es werden also die Aufnahmekammern für die Beschläge, wie z.B. Türbänder, etc., bereits während der Schäumens der Profilelemente berücksichtigt und hergestellt, sodass eine nachträgliche Bearbeitung der fertigen Profilelemente für deren Ausbildung nicht mehr erforderlich ist.

Zum besseren Verständnis der Erfindung wird diese anhand der nachfolgenden Figuren näher erläutert.

Es zeigen jeweils in schematisch vereinfachter Darstellung:
- Fig. 1: ein Fenster in Ansicht von vorne;
- Fig. 2: einen Schnitt durch ein Profilelement;
- Fig. 3: ein rahmenartiges Kernelement eines Fensters vor dem Verbinden der Profilelemente;
- Fig. 4: die Verbindung von zwei Profilelementen.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

In Fig. 1 ist ein Fenster 1 in Ansicht von vorne und ohne Blendrahmen gezeigt. Mit Ansicht von vorne ist dabei die Ansicht von außen gemeint, wenn das Fenster 1 normal eingebaut ist. Das Fenster 1 dient dem Verschluss einer entsprechenden Öffnung in einer Mauer eines Gebäudes.

Das Fenster 1 umfasst ein rahmenartiges Kernelement 2 bzw. besteht aus dem rahmenartigen Kernelement 2 (im Teilschnitt links unten gezeigt), das ein Glaselement 3 trägt bzw. in dem das Glaselement 3 angeordnet ist.

Das Glaselement 3 ist als Mehrscheibenisolierglas mit zumindest zwei Glasscheiben ausgebildet, wie diese in Fenstern 1 dem Stand der Technik entsprechend verwendet werden.

Das rahmenartige Kernelement 2 umfasst bzw. besteht aus miteinander verbundenen Profilelementen 4. Im gegenständlichen Ausführungsbeispiel umfasst das Fenster 1 vier Profilelemente 4.

Weiter weist das Fenster 1 die üblichen Beschläge 5 zur drehbaren und/oder kippbaren Befestigung des Fensters 1 am Blendrahmen, einen Fenstergriff 6, etc. auf, auf die hier jedoch nicht näher eingegangen wird. Es sei dazu auf den einschlägigen Stand der Technik verwiesen.

Der aus den Profilelementen 4 gebildete Kernrahmen ist ein Teil des Flügelrahmens, der bekanntlich an dem Blendrahmen des Fensters 1 befestigt ist. Der Kernrahmen ist selbstragend, d.h. dass der Kernrahmen die gesamte Last des Glaselementes 3 aufnimmt.

Es sei in diesem Zusammenhang erwähnt, dass im Rahmen der Erfindung die Profilelemente 4 für den Flügelrahmen und/oder den Blendrahmen des Fensters 1 verwendet werden können. Sollte es sich bei dem Fenster um eine Fixverglasung handeln, also um ein Fenster 1, das nicht öffenbar ist, kann dessen Rahmen ebenfalls mit den Profilelementen 4 aufgebaut werden.

An einer äußeren Oberfläche 7 der Kernelemente 2 und/oder einer inneren Oberfläche der Kernelemente 2 ist eine Beplankung 8 (Verkleidung) vorgesehen, die die Kernelemente 2 nach außen und/oder innen abdeckt. Die äußere Oberfläche 7 ist dabei jene Oberfläche 7 die der Gebäudeumgebung zugewandt ist. Dementsprechend ist die innere Oberfläche jene Oberfläche, die dem Raum des Gebäudes hinter dem Fenster 1 zugewandt ist.

Die Beplankung 8 kann direkt auf die äußere Oberfläche 7 und/oder die innere Oberfläche aufgebracht sein. Es besteht aber auch die Möglichkeit, dass die Beplankung 8 teilweise beabstandet von der äußeren Oberfläche 7 und/oder der inneren Oberfläche an den Kernelementen 2 befestigt wird.

Die Beplankung 8 erstreckt sich insbesondere über den gesamten Umfang entsprechend Pfeil 9 des Fensters 1. Insbesondere erstrecken sich die Teile der Beplankung von einem Eckbereich Fensters 1 bis zu einem zweiten Eckbereich des Fensters 1. Diese zweite Eckbereich kann dabei der in Umfangsrichtung gemäß Pfeil 9 dem ersten Eckbereich nächstliegende Eckbereich ist. Es kann aber auch vorgesehen sein, dass dieser zweite Eckbereich der übernächste Eckbereich ist, sodass also die Beplankung 8 als Winkelelement ausgebildet ist. Die Teile der Beplankung 8 sind insbesondere einstückig ausgebildet.

Weiter kann vorgesehen sein, dass die Beplankung 8 eine Oberseite 10 des Fenster 1 teilweise und/oder eine Unterseite 11 des Fensters 1 zumindest teilweise umgreift.

Die Beplankung 8 kann form- und/oder stoff- und/oder kraftschlüssig mit den Kernelementen 2 verbunden sein. Beispielsweise kann die Beplankung mit den Kernelementen 2 verklebt sein. Ebenso kann die Beplankung 8 mit den Kernelementen 2 verschraubt oder vernietet sein. Es ist auch möglich, dass die Beplankung 8 auf die Kernelemente 2 einfach aufgesteckt oder aufgeclipst ist. Selbstverständlich sind auch Mischvarianten der form- und/oder stoff- und/oder kraftschlüssigen Verbindung möglich.

Die Beplankung 8 trägt nicht zur Lastabtragung bei, sondern dient ausschließlich der Oberflächengestaltung des Fensters 1.

Die Beplankung 8 kann aus unterschiedlichen Werkstoffen bestehen bzw. hergestellt sein, beispielsweise aus Metall, Kunststoff, Holz, etc.. Z.B. kann die Beplankung 8 aus Aluminiumprofilen oder Holzleisten bzw. Kunststoffprofilen bestehen. Es ist dabei auch möglich, dass die Beplankung an der äußeren Oberfläche 7 der Kernelemente 2 aus einem zum Werkstoff der Beplankung 8 der inneren Oberfläche der Kernelemente 2 unterschiedlichen und/oder anders gefärbten Werkstoff besteht. Aufgrund der unterschiedlichsten Gestaltungsmöglichkeiten ist es nicht möglich, an dieser Stelle sämtliche Ausführungsvarianten darzustellen.

Gemäß einer besonderen Ausführungsvariante des Fensters 1 kann die Beplankung 8 aus Glas bestehen, insbesondere durch das Mehrscheibenisolierglas des Glaselementes 3 gebildet sein. Dazu kann das Mehrscheibenisolierglas als so genanntes Stufenglas ausgebildet sein, bei dem zumindest eine der äußeren Glasscheiben größer ist als die weiteren Glasscheiben, sodass die zumindest eine größere Glasscheibe das Kernelement 2 überdeckt. In diesem Fall kann es von Vorteil sein, wenn die zumindest eine das Kernelement 2 überdeckende Glasscheibe im Überdeckungsbereich opak ausgeführt ist, sodass die Einsicht auf das Kernelement 2 vermieden bzw. verringert wird.

Die Profilelemente 4 sind aus einem Kunststoffschaum hergestellt. Sie können miteinander zur Ausbildung des rahmenartigen Kernelementes 2 verschweißt sein.

Die Profilelemente 4 umfassen bzw. bestehen vorzugsweise aus einem duroplastischen Kunststoffschaum, insbesondere einem Polyurethanschaum.

Es ist aber auch möglich, dass die Profilelemente 4 einen thermoplastischen Kunststoffschaum umfassen oder aus diesem bestehen.

In diesem Fall umfassen die Profilelemente 4 vorzugsweise ein expandiertes Polystyrol (EPS), ein expandiertes Polypropylen (EPP), oder bestehen aus einem dieser Kunststoffschäume. Es sind auch mehr als einer dieser Kunststoffschäume zur Herstellung der Profilelemente 4 einsetzbar.

Nach einer bevorzugten Ausführungsvariante des Fensters 1 umfassen bzw. bestehen die Profilelemente 4 aus einem Kunststoffschaum mit einem Raumgewicht von mindestens 80 kg/m³, insbesondere aus einem Kunststoffschaum mit einem Raumgewicht von mindestens 100 kg/m³, vorzugsweise aus einem Kunststoffschaum mit einem Raumgewicht zwischen 100 kg/m³ und 200 kg/m³ bzw. aus einem Kunststoffschaum mit einem Raumgewicht zwischen 100 kg/m³ und 120 kg/m³. Es wird damit eine geringe Materialermüdung bzw. eine bessere Einbruchsicherheit des aus den Profilelementen 4 hergestellten Fensters 1 erreicht.

Weiter ist bevorzugt, wenn der Kunststoffschaum eine Stauchhärte nach DIN 53 421 von mindestens 3 N/mm², insbesondere eine Stauchhärte nach DIN 53 421 zwischen 5 N/mm² und 10 N/mm², aufweist. Erreicht werden kann dies durch eine entsprechende Zugabe von Härtern. Daneben oder alternativ dazu kann die entsprechende Stauchhärte auch durch die entsprechende Rezeptur erreicht werden, beispielsweise bei Polyurethanschäumen durch das Verhältnis der Mengen von Polyol und Isocyanat zueinander. Auch über den Formdruck, also den Druck während des Aufschäumens kann die Stauchhärte zusätzlich dazu oder alternativ dazu eingestellt werden.

Diese Einstellungsmöglichkeiten sind dem Fachmann bekannt, sodass sich weitere Erörterungen dazu erübrigen.

Vorzugsweise wird ein handelsüblicher Kunststoffschaum verwendet, wie er beispielsweise von Bayer erhältlich ist.

Es ist auch möglich, dass die Profilelemente 4, d.h. die Kunststoffschäume, über den Querschnitt in Längsrichtung und/oder in Querrichtung dazu einen Raumgewichtsverlauf, also einen Raumgewichtsgradienten, aufweisen.

Die Profilelemente 4 werden als Formteile hergestellt, d.h. dass sie bereits während der Herstellung den entsprechenden Profilquerschnitt aufweisen und dass die erforderlichen Ausnehmungen 12 für diverse Einbauten bzw. Funktionselemente bzw. zur Aufnahme bzw. Anordnung der Beschläge 5, etc., bereits während der Formgebung ausgebildet werden, sodass also eine nachträgliche spanende Bearbeitung der Profilelemente 4 zur Herstellung dieser Ausnehmungen 12 nicht erforderlich ist. Indem die Profilelemente 4 als Formteile hergestellt werden, erfolgt auch das Aufschäumen der Rohstoffe in der Form.

Die diversen Einbauten bzw. Funktionselemente, wie z.B. die Beschläge 5, etc., können mit dem jeweiligen Profilelement 4 verschraubt, verklebt, bzw. auf eine sonstige geeignete Weise mit dem Profilelement 4 verbunden sein.

Vorzugsweise werden die Profilelemente 4 mittels Formschäumen (duroplastische) oder Spritzguss (thermoplastische) als Formschaumteile oder Spritzgussteile hergestellt.

Zur Veranschaulichung ist in Fig. 2 ein möglicher Profilquerschnitt der Profilelemente 4 dargestellt. Selbstverständlich können die Profilelemente 4 im Rahmen der Erfindung aber auch einen anderen Querschnitt aufweisen.

Im linken Teil der Fig. 2 ist der Querschnitt stufenförmig ausgebildet. Es werden damit Anschlagflächen 13 für die Anlage an den entsprechend geformten Blendrahmen gebildet. Gegebenenfalls kann in diesen Anlageflächen 13 bzw. im Bereich der Anlageflächen 13 zumindest eine Nut zur Aufnahme eines Dichtelementes ausgebildet sein.

Die rechte Seite des Querschnittes des Profilelementes 4 nach Fig. 2 ist zur Aufnahme bzw. zur Anordnung des Glaselementes 3 (Fig. 1) ausgebildet. Es kann dazu zumindest eine Nut 14 ausgebildet sein. Wie dies nachfolgend noch näher ausgeführt wird, kann dieser Bereich des Querschnittes aber auch eine andere Form aufweisen.

In Fig. 3 ist das rahmenartige Kernelement 2 eines Fensters 1 vor dem Verbinden der Profilelemente 4 miteinander dargestellt. Zur Vereinfachung der Fig. 3 wurde auf die Darstellung der Ausnehmungen 12 (Fig. 1) verzichtet.

Wie aus Fig. 3 zu ersehen ist, sind die Profilelemente 4 in der bevorzugten Ausführungsform L-förmig ausgebildet (in Ansicht von vorne). Dadurch wird mit einem Profilelement 4 oder mit jedem Profilelement 4 bereits eine Ecke 15 des rahmenartigen Kernelementes 2 ausgebildet. Es kann damit auf das nachträgliche Fügen der Profilelemente 4 zur Ausbildung der Ecken 15 verzichtet werden. Da die Herstellung einer Eckverbindung der Profilelemente 4 in der Fertigung aufwändiger ist, als wenn die Profilelemente 4 im Verlauf ihrer Längserstreckung verbunden werden, also am Ende von Schenkeln 16, 17 der L-förmigen Profilelemente 4, kann damit die Herstellung des rahmenartigen Kernelementes 2 vereinfacht werden. Zudem ist damit eine geringere Toleranz des rahmenartigen Kernelementes 2 erreichbar. Darüber hinaus hat dies den Vorteil, nachdem sich die Beplankung 8 (Fig. 1) von einer 15 bis zumindest zur nächsten Ecke 15 durchgehend erstreckt, dass die Stoßbereiche der Profilelemente 4 nicht deckungsgleich mit den Stoßbereichen der Beplankung 8 ist.

Ein Endbereich 18 der Profilelemente 4 ist, wie dies in Fig. 3 durch Querstriche 19 angedeutet ist, in einer vorgegebenen Teilung, die anhand von gewünschten Normmaßen für Fenster 1 festgelegt werden kann, an vordefinierten Stellen ablängbar ausgebildet. Es ist damit möglich, die Höhe und die Breite des Fensters 1 bzw. der rahmenartigen Kernelemente 2 einfach anpassbar auszubilden. Die Profilelemente 4 können beispielsweise an den Stellen der Querstriche 15 mit einer Einkerbung, etc., ausgeführt sein.

Es ist aber auch möglich, dass das Profilelement 4 bzw. die Profilelemente 4 maßgenau auf die jeweilige Aussparung in der Wand für das Fenster 1 abgelängt werden, wozu gegebenenfalls der Endbereich 18 auch ohne diese vordefinierten Ablängmaße ausgebildet werden kann. Solche Fenster mit Profilen ohne Endbereiche mit vordefinierten Stellen zur Teilung sind nicht Teil der beanspruchten Erfindung.

Wenngleich nicht bevorzugt ist es jedoch auch möglich, dass die Profilelemente 4 als gerade Stangenware ohne die vorgefertigte Ecke 15 ausgebildet werden.

Es ist weiter möglich die Profilelemente 4 im Eckbereich, also den Ecken 15, gerundet auszuführen, d.h. mit einer Rundung herzustellen. Dies hat den Vorteil, dass eine umlaufende Dichtung ohne Unterbrechung in den Ecken eingebaut werden kann. Solche Fenster mit Profilen ohne ausgebildete Ecke sind nicht Teil der beanspruchten Erfindung.

Mit den in Fig. 3 dargestellten Profilelemente 4 ist es möglich, die Abmessungen des rahmenartigen Kernelementes 2 anhand von zwei Fixpunkten, die in entlang der Diagonalen des rahmenartigen Kernelementes 4 einander gegenüberliegenden Ecken 15 gesetzt werden, also beispielsweise der in Fig. 3 linken unteren Ecke 15 und der rechten oberen Ecke 15, festzulegen. Damit ist es möglich, dass das rahmenartige Kernelement 2 aufgrund der Ablängbarkeit in nur einer Standardgröße hergestellt wird, sodass auf das Vorrätighalten von unterschiedlichen Größen der Profilelemente 4 verzichtet werden kann.

Sofern erforderlich, kann in einem oder mehreren Profilelementen 4 des rahmenförmigen Kernelementes 2 des Fensters 1 zumindest ein Element (Einlegeteil) zur Verbesserung der mechanischen Eigenschaften der Profilelemente 4 angeordnet, insbesondere eingeschäumt sein. Dazu kann dieses Element in die Spritzgussform vor dem Befüllen mit dem aufschäumbaren Kunststoffmaterial eingelegt werden.

Dieses Element kann beispielsweise ein Zugstab 20, wie dies in Fig. 3 strichliert angedeutet ist, oder ein Verstärkungselement 21, wie dies in Fig. 2 strichliert angedeutet ist, sein. Das Verstärkungselement 21 dient zu besseren Anbindung bzw. Verbindung, insbesondere Verschraubung von den für das Fenster 1 verwendeten Beschlägen 5, Riegel, etc. Insbesondere können diese Verstärkungselemente 21 für metallische Elemente verwendet werden, die mit den Profilelementen 4 des rahmenartigen Kernelementes 2 verbunden werden.

Verstärkungselemente 21 können beispielsweise Hülsen, Muttern, Bleche, Metallstreifen, etc. sein.

Selbstverständlich können bei Bedarf auch mehrere dieser Elemente zur Verbesserung der mechanischen Eigenschaften der Profilelemente 4 verwendet werden.

Diese Elemente können beispielsweise aus einem Metall, z.B. Stahl, oder aus mineralischen Fasern, wie insbesondere Glasfasern, Basaltfasern, Carbonfasern, oder aus biogenen Fasern, wie z.B. Hanffasern, bestehen.

Weiter können diese Elemente bandförmig, mit rundem Querschnitt, eckigen Querschnitt, etc. ausgebildet sein.

Die Oberfläche dieser Elemente kann glatt, gerippt, gedrillt, etc., sein.

Es ist möglich, dass diese Elemente zur Verbesserung der mechanischen Eigenschaften der Profilelemente 4 zumindest einen Durchbruch oder zumindest eine Ausnehmung aufweisen, durch den bzw. in die der Kunststoffschaum ragt, um damit die Anbindung dieser Elemente an den Kunststoffschaum zu verbessern.

Wie voranstehend ausgeführt, können die einzelnen Profilelemente 4 zur Herstellung des rahmenartigen Kernelementes 4 miteinander verschweißt werden. Alternativ dazu oder zusätzlich dazu ist es möglich, dass die Profilelemente 4 formschlüssig miteinander verbunden werden. Beispielsweise kann die formschlüssige Verbindung wie in Fig. 4 dargestellt ausgebildet sein. Dazu kann ein Profilelement 4 einen Zapfen 22 und das mit diesem Profilelement 4 zu verbindende weitere Profilelement 4 mit einem Schlitz 23 versehen sein, sodass also der Formschluss als Steckverbindung ausgebildet sein kann.

Selbstverständlich sind auch andere Formen von Formschluss möglich, beispielsweise in Form von Bohrungen, durch die Stäbe oder Bolzen gesteckt werden.

Die Formschlusselemente, also beispielsweise der Zapfen 22 und/oder der Schlitz 23, können bei der Herstellung der Profilelemente 4 bereits mitgeformt werden. Sofern eines oder mehrere Profilelemente 4 abgelängt werden muss oder müssen, kann das jeweils andere Formschlusselement, also beispielsweise der Zapfen 22 oder der Schlitz 23, im Zuge der Ablängung hergestellt werden. Es ist dabei auch möglich, dass der Endbereich 18 des jeweiligen Profilelementes 4 bereits entsprechend vorgefertigt wird, beispielsweise mit entsprechenden Kerben versehen wird, sodass die Herstellung des Formschlusselementes vereinfacht wird.

Neben der Ausbildung der Nut 14 (Fig. 2) zur Anordnung des Glaselementes 3 besteht auch die Möglichkeit, dass das Glaselement bündig mit der äußeren Oberflächen 7 (Fig. 1) oder der inneren Oberfläche der Profilelemente 4 angeordnet ist. Dazu können die Profilelemente 4 eine entsprechende Absetzung aufweisen, an deren Oberflächen das Glaselement 3 anliegt und insbesondere damit verbunden, vorzugsweise verklebt, ist.

Nach einer anderen Ausführungsvariante des Fensters 1 kann vorgesehen sein, dass der Kunststoffschaum der Profilelemente 4 faserverstärkt ist. Als Verstärkungsfasern können beispielsweise mineralische Fasern, wie z.B. Glasfasern, Basaltfasern, Carbonfasern, oder organische Fasern, wie z.B. Kunststofffasern, Holzfasern, etc., verwendet werden.

Die Verstärkungsfasern können eine Länge zwischen 0,8 mm und 25 mm aufweisen.

Der Anteil der Verstärkungsfasern kann zwischen 10 Gew.-% und 50 Gew.-%, insbesondere zwischen 20 Gew.-% und 30 Gew.-%, bezogen auf das gesamte Profilelement 4, betragen.

Die Ausführungsbeispiele zeigen mögliche Ausführungsvarianten des Fensters 1, wobei an dieser Stelle bemerkt sei, dass auch diverse Kombinationen der einzelnen Ausführungsvarianten untereinander möglich.

Der Ordnung halber sei abschließend darauf hingewiesen, dass zum besseren Verständnis des Aufbaus des Fensters 1 dieses bzw. dessen Bestandteile teilweise unmaßstäblich und/oder vergrößert und/oder verkleinert dargestellt wurden.

### Bezugszeichenaufstellung

- 1: Fenster
- 2: Kernelement
- 3: Glaselement
- 4: Profilelement
- 5: Beschlag
- 6: Fenstergriff
- 7: Oberfläche
- 8: Beplankung
- 9: Pfeil
- 10: Oberseite
- 11: Unterseite
- 12: Ausnehmung
- 13: Anschlagfläche
- 14: Nut
- 15: Ecke
- 16: Schenkel
- 17: Schenkel
- 18: Endbereich
- 19: Querstrich
- 20: Zugstab
- 21: Verstärkungselement
- 22: Zapfen
- 23: Schlitz

## Patentansprüche

1. Fenster (1) mit einem Rahmen, welches ein rahmenartiges selbsttragendes Kernelement (2) umfasst, wobei das Kernelement (2) miteinander verbundene Profilelemente (4) umfasst, wobei die Profilelemente (4) als Formteile aus einem Kunststoffschaum hergestellt sind und wobei die Profilelemente (4) auf zumindest einer Oberfläche (7) eine Beplankung (8) aus einem zum Kunststoffschaum der Profilelemente (4) unterschiedlichen Werkstoff aufweisen, **dadurch gekennzeichnet, dass** die Profilelemente (4) eine ausgebildete Ecke (11) und einen, in einer vorgegebenen Teilung an vordefinierten Stellen ablängbaren Bereich aufweisen.

2. Fenster (1) nach Anspruch 1, **dadurch gekennzeichnet, dass** der Rahmen als Flügelrahmen oder als Blendrahmen ausgebildet ist.

3. Fenster (1) nach Anspruch 1 oder 2, **dadurch gekennzeichnet, dass** die Profilelemente (4) mittels Formschäumen oder Spritzguss hergestellt sind.

4. Fenster (1) nach einem der Ansprüche 1 bis 3, **dadurch gekennzeichnet, dass** der Kunststoffschaum ein Raumgewicht von mindestens 80 kg/m³ aufweist.

5. Fenster (1) nach einem der Ansprüche 1 bis 4, **dadurch gekennzeichnet, dass** innerhalb der Profilelemente (4) zumindest ein Zugstab (20) angeordnet ist.

6. Fenster (1) nach einem der Ansprüche 1 bis 5, **dadurch gekennzeichnet, dass** innerhalb der Profilelemente (4) zumindest ein Verstärkungselement (21) angeordnet ist

7. Fenster (1) nach einem der Ansprüche 1 bis 6, **dadurch gekennzeichnet, dass** der Kunststoffschaum eine Stauchhärte von mindestens 3 N/mm² aufweist.

8. Fenster (1) nach einem der Ansprüche 1 bis 7, **dadurch gekennzeichnet, dass** der Kunststoffschaum aus einem duroplastischen oder thermoplastischen Kunststoff hergestellt ist.

9. Fenster (1) nach einem der Ansprüche 1 bis 8, **dadurch gekennzeichnet, dass** die Profilelemente (4) formschlüssig miteinander verbunden sind.

10. Fenster (1) nach einem der Ansprüche 1 bis 9, **dadurch gekennzeichnet, dass** der Kunststoffschaum faserverstärkt ist.

11. Fenster (1) nach einem der Ansprüche 1 bis 10, **dadurch gekennzeichnet, dass** in zumindest einem der Profilelemente (4) zumindest eine Ausfachung für einen Beschlag (5) ausgebildet ist, die nicht spanend hergestellt ist.

## Claims

1. A window (1) with a frame which comprises a frame-like self-supporting core element (2), wherein the core element (2) comprises profile elements (4) connected to one another, wherein the profile elements (4) are produced as molded parts from a plastic foam and wherein the profile elements (4) have, on at least one surface (7), a planking (8) made of a material different from the plastic foam of the profile elements (4), **characterized in that** the profile elements (4) have a formed corner (11) and a region which can be cut to length at predefined points in a predefined partition.

2. The window (1) according to claim 1, **characterized in that** the frame is configured as a sash frame or as a blind frame.

3. The window (1) according to claim 1 or 2, **characterized in that** the profile elements (4) are produced by means of molded foams or injection molding.

4. The window (1) according to one of claims 1 to 3, **characterized in that** the plastic foam has a volumetric weight of at least 80 kg/m³.

5. The window (1) according to one of claims 1 to 4, **characterized in that** at least one tension rod (20) is arranged within the profile elements (4).

6. The window (1) according to one of claims 1 to 5, **characterized in that** at least one reinforcing element (21) is arranged within the profile elements (4).

7. The window (1) according to one of claims 1 to 6, **characterized in that** the plastic foam has a compressive strength of at least 3 N/mm².

8. The window (1) according to one of claims 1 to 7, **characterized in that** the plastic foam is made of a thermosetting or thermoplastic material.

9. The window (1) according to one of claims 1 to 8, **characterized in that** the profile elements (4) are positively connected to one another.

10. The window (1) according to one of claims 1 to 9, **characterized in that** the plastic foam is fiber-reinforced.

11. The window (1) according to one of claims 1 to 10, **characterized in that** at least one infill, which is not produced by machining, for a fitting (5) is formed in at least one of the profile elements (4).

## Revendications

1. Fenêtre (1) avec un châssis, qui comprend un élément central autoporteur de type châssis (2), dans lequel l'élément central (2) comprend des éléments profilés (4) reliés entre eux,
dans lequel les éléments profilés (4) sont réalisés sous la forme de pièces moulées en mousse de matière plastique et dans lequel les éléments profilés (4) présentent, sur au moins une surface (7), un placage (8) constitué d'un matériau différent de la mousse de matière plastique des éléments profilés (4), **caractérisée en ce que** les éléments profilés (4) présentent un angle (11) et une partie pouvant être coupée à longueur, avec un fractionnement prédéterminé, à des endroits prédéfinis.

2. Fenêtre (1) selon la revendication 1, **caractérisée en ce que** le châssis est conçu comme un vantail ou comme un dormant.

3. Fenêtre (1) selon la revendication 1 ou 2, **caractérisée en ce que** les éléments profilés (4) sont fabriqués à l'aide de mousses moulées ou par moulage par injection.

4. Fenêtre (1) selon l'une des revendications 1 à 3, **caractérisée en ce que** la mousse de matière plastique présente un poids volumique d'au moins 80 kg/m³.

5. Fenêtre (1) selon l'une des revendications 1 à 4, **caractérisée en ce que**, à l'intérieur des éléments profilés (4) est disposé au moins un tirant (20).

6. Fenêtre (1) selon l'une des revendications 1 à 5, **caractérisée en ce que**, à l'intérieur des éléments profilés (4) est disposé au moins un élément de renforcement (21).

7. Fenêtre (1) selon l'une des revendications 1 à 6, **caractérisée en ce que** la mousse de matière plastique présente une résistance à la compression d'au moins 3 N/mm².

8. Fenêtre (1) selon l'une des revendications 1 à 7, **caractérisée en ce que** la mousse de matière plastique est fabriquée à partir d'une matière plastique thermodurcissable ou thermoplastique.

9. Fenêtre (1) selon l'une des revendications 1 à 8, **caractérisée en ce que** les éléments profilés (4) sont reliés entre eux par complémentarité de forme.

10. Fenêtre (1) selon l'une des revendications 1 à 9, **caractérisée en ce que** la mousse de matière plastique est renforcée par des fibres.

11. Fenêtre (1) selon l'une des revendications 1 à 10, **caractérisée en ce que**, dans au moins un des éléments profilés (4) est prévue une garniture pour une ferrure (5), qui est fabriquée sans enlèvement de copeaux.
